# EUROPÄISCHE PATENTSCHRIFT

(11) **EP 0 419 498 B1**
(45) Veröffentlichungstag und Bekanntmachung des Hinweises auf die Patenterteilung: **02.03.1994**
(21) Anmeldenummer: 89905637.8
(22) Anmeldetag: 12.05.1989
(51) Int. Cl.: B65H 18/26, B65H 19/30, B65H 18/10

(54) **VORRICHTUNG FÜR DAS KONTINUIERLICHE AUFWICKELN EINER BAHN AUS BLATTFÖRMIGEM MATERIAL, INSBESONDERE EINER PAPIERBAHN**
CONTINUOUS WINDING DEVICE FOR SHEETS OF MATERIAL, IN PARTICULAR PAPER WEBS
DISPOSITIF D'ENROULEMENT EN CONTINU D'UNE BANDE DE MATERIAU EN FEUILLES, NOTAMMENT D'UNE BANDE DE PAPIER

(30) Priorität: 08.07.1988 DE 8808823 U
(43) Veröffentlichungstag der Anmeldung: 03.04.1991
(73) Patentinhaber: SULZER-ESCHER WYSS GMBH, D-88183 Ravensburg (DE)
(72) Erfinder: MÜLLER, Gernot, D-7408 Kusterdingen 3 (DE); SCHMID, Werner, D-7401 Pliezhausen (DE)
(74) Vertreter: Knoblauch, Ulrich, Dr.-Ing.
(86) Internationale Anmeldenummer: DE8900303
(87) Internationale Veröffentlichungsnummer: WO9000511

(56) Entgegenhaltungen:
- EP-A- 26 335
- DE-A- 1 560 039
- DE-A-33 267 01
- FR-A- 2 178 593
- FR-A- 2 532 920
- US-A- 4 744 526

## Beschreibung

Die Erfindung bezieht sich auf eine Vorrichtung für das kontinuierliche Aufwickeln einer Bahn aus blattförmigem Material, insbesondere einer Papierbahn, gemäß dem Oberbegriff des Anspruchs 1.

Eine solche Wickelvorrichtung ist aus US-A-47 44 526 bekannt. Sie wird auch als Poperoller bezeichnet. Mit einem derartigen Poperoller ist ein kontinuierliches Aufwickeln einer Papierbahn möglich. Dabei wird die Papierbahn um eine Tragtrommel umgelenkt und dann auf eine Trägerachse, einen sogenannten Tambour, aufgewikkelt. Der Wickelantrieb erfolgt dadurch, daß die vorgenannte Tragtrommel angetrieben wird und am Außenumfang des entstehenden Wickels anliegt. In etwa konzentrisch zur Tragtrommel ist ein Schwenkarm angeordnet, mit dem eine leere Trägerachse in die Wickelposition gebracht werden kann, wenn die vorhergehende Trägerachse mit der Papierbahn voll bewickelt worden ist. Hierbei wird auch die leere Trägerachse durch die an ihrem Umfang angreifende Tragtrommel in Drehung versetzt. Die Übergabe der Papierbahn vom vollen Wickel auf die leere Trägerachse erfolgt automatisch, ohne den Gesamtbetrieb voll unterbrechen zu müssen. Das Bewerkstelligen des Wickelantriebes über die Tragtrommel am Umfang des entstehenden Wickels ist mit gewissen Nachteilen hinsichtlich der Wickelqualität verbunden. Insbesondere ist zur Übertragung des Drehmoments ein Mindest-Anpreßdruck erforderlich, der für viele Papierarten, beispielsweise druckempfindliches Papier, nicht mehr zugelassen werden kann.

Aus der DE-A-29 35 743 bzw. EP-A-26 335 ist eine Wikkelvorrichtung zum Aufwickeln von druckempfindlichem Papier bekannt. Diese Wickelvorrichtung benutzt eine erste Andrückwalze, die im Abstand zum Wickel gehalten wird. In Zulaufrichtung der Papierbahn hinter dieser ersten Andrückwalze ist eine zweite Andrückwalze mit einer weichen Andrückfläche vorgesehen. Durch den Abstand zwischen der ersten Andrückwalze und dem Wickel wird insbesondere bei hohen Maschinengeschwindigkeiten Luft in den Wickel eingezogen. Das Einziehen dieser Luft wird durch die zweite Andrückwalze vermieden. Hierzu liegt die zweite Andrückwalze mit weicher Oberfläche mit leichtem Druck an der Oberfläche des Wickels an. Wenn der Wickel zunimmt, so wird die Lage der zweiten Andrückwalze versetzt und dabei ein Schalter betätigt, der dafür sorgt, daß die Trägerachse, auf die die Bahn aufgewickelt wird, vorwärts bewegt wird. Dadurch kann ein schonendes, weiches Wickeln ohne Lufteinschlüsse erfolgen. Das heißt, daß zwar für eine guten Wickelqualität gesorgt ist, dafür aber keine Mittel zum Weiterwickeln bei Rollenwechsel vorgesehen sind.

In der DE-A-15 60 039 wird eine andere Lösung zur Erzielung gleichmäßigen Andruckes vorgeschlagen unter Zuhilfenahme einer Abzugs- und einer Druckwalze. Ein Weiterwickeln während des Rollenwechsels ist aber auch hier nicht vorgesehen.

Es ist Aufgabe der Erfindung, im Zusammenhang mit dem eingangs genannten Poperoller-System einen Weichwickelvorgang zu erzielen, um über die gesamte Breite des Wickels einen homogenen und schonenden Wickelvorgang zu realisieren.

Diese Aufgabe wird erfindungsgemäß durch die Merkmale des Anspruchs 1 gelöst.

Gemäß der Erfindung ist die an sich für den Antrieb des Wickels und der Trägerachse benutzte Tragtrommel während des an den Wechsel der Trägerachse anschließenden Wickelbetriebs als Führungstrommel umfunktioniert, um die Papierbahn geführt in den Spalt zwischen der Andrückwalze und dem Wickel einzuführen, ohne daß Luft in den Wickel eingeschlossen wird. Im übrigen muß das an sich bekannte Poperoller-System dahingehend abgeändert werden, einen eigenen Wickelantrieb für die Trägerachse vorzusehen und eine gesonderte sensorgesteuerte Andrückwalze zu ergänzen, die schonend am Wickel anliegt, den Lufteinschluß verhindert und durch die Sensorsteuerung und den entsprechenden Vortransport der Trägerachse mit dem Wickel ein weiches Wickeln im Zusammenhang mit dem vorteilhaften Poperoller-System ermöglicht.

Vorteilhafte Ausgestaltungen ergeben sich aus den Unteransprüchen. Insbesondere ist vorgesehen, daß die Oberfläche der Führungstrommel aufgerauht ist, so daß eine besonders gute Führungsfunktion der in eine Führungstrommel umfunktionierten Tragtrommel gewährleistet ist, und zwar unter Vermeidung von Axialverschiebungen der aufzuwickelnden Bahn.

Die Erfindung wird nachfolgend anhand eines in der Zeichnung rein schematisch dargestellten Ausführungsbeispiels näher erläutert.

Die einzige Figur zeigt in schematischer Seitenansicht eine Vorrichtung für das kontinuierliche weiche Aufwickeln einer Papierbahn auf eine Trägerachse.

Eine Papierbahn P wird in der Zeichnung von links zugeführt und verläuft nach einer ersten Umlenkung um eine Rolle 10 über eine Führungstrommel 12 und geht dann über in den aus der Zeichnung bereits erkennbaren Wickel 14.

Die Führungstrommel 12 dreht sich um eine Achse 16. Um eine dazu leicht versetzt angeordnete Achse 18 ist ein Schwenkarm 20 mit einer Aufnahmegabel 22 schwenkbar angeordnet, wie dies durch den strichpunktierten Kreisbogen 24 angedeutet ist. In die Gabel 22 wird eine leere Trägerachse 26 eingelegt, um diese aus der in der Zeichnung dargestellten Aufnahmeposition A in eine Betriebsposition B zu schwenken, was später noch erläutert wird.

Am Schwenkarm 20 ist ein Zylinder 28 angeordnet, mit dem ein Haltearm 30 betätigbar ist, um die Trägerachse 26 in der Gabel 22 zu halten, wenn der Schwenkarm 20 auf die zuvor beschriebene Weise verschwenkt wird.

Unterhalb der Führungstrommel 12 befindet sich eine Andrückwalze 32, die über einen Hilfshebel 34 an einem Schwenkhebel 36 angebracht ist, welcher über einen Zylinder 38 hin- und hergeschwenkt werden kann. Der Hilfshebel 34 ist über eine Schwenkachse 40 mit dem Schwenkhebel 36 verbunden und trägt an seinem einen Ende die Andrückwalze 32 und wirkt mit seinem anderen Ende mit einem Induktivgeber (Sensor) 42 zusammen. Die Andrückwalze 32 ist am Hilfshebel federnd gelagert, so daß der Andrückdruck auf den Wickel eingestellt werden kann.

Außerdem ist ein horizontal verfahrbarer Führungsschlitten 44 auf der der Führungstrommel 12 zugewandten Trägerachsenseite vorgesehen, der über einen beidseitig parallelen Spindeltrieb 46 und einen zugehörigen Motor 48 angetrieben wird. Diesem Schlitten zugeordnet ist ein durch einen Zylinder 50 angetriebener Transporthebel 52. Der Führungsschlitten 44 bewirkt den Trägerachsenvortrieb, und der Transporthebel 52 bewirkt das Austragen der voll bewickelten Trägerachse von der Stellung D in die Stellung E.

Der Transporthebel ist mit an gegenüberliegenden Seiten angeordneten Halterollen 54 versehen. Der Schlitten 44 weist an der in der Zeichnungen linken Seite der Trägerachse eine Transportrolle 56 auf. Der Transporthebel 52 ist um eine Schwenkachse 58 schwenkbar gelagert.

Der Schwenkarm 20 ist in seinem unteren Bereich mit einem Zahnsegment 60 versehen, das mit einem Antriebsritzel 62 in Verbindung steht. Die in der Betriebslage sich befindende Trägerachse ist mit einem eigenen Antrieb kuppelbar, so daß der Antrieb nicht am Umfang des Wickels erfolgen muß. Schließlich ist am Schwenkhebel 36 auf der Höhe der Andrückwalze 32 ein Membranzylinder 64 angeordnet, der für eine pneumatisch feinfühlige Anpressung der Andrückwalze am Wickel sorgt. Die Oberfläche der Führungstrommel 12 ist vorzugsweise aufgerauht und verhindert somit Axialverschiebungen der Bahn, da die Führungstrommel 12 für das genaue Einführen der Bahn P zwischen die Andrückwalze 32 und den Wickel 14 sorgt.

Nun soll der Funktionsablauf der dargestellten Vorrichtung kurz beschrieben werden.

In der Ausgangsstellung liegt die voll bewickelte Trägerachse, geführt zwischen dem Führungsschlitten 44 und dem Transporthebel 52 an der Stelle D. Die Trägerachse ist noch mit dem Wickelantrieb gekuppelt, und die Andrückwalze 32 liegt am Wickel an. Der induktive Weggeber 42 regelt den Stellantrieb 48. Je größer die Abweichung von der Sollage ist, desto höher ist die Drehzahl des Stellantriebes. Eine leere Trägerachse 26 liegt bereits in der Gabel 22 des Schwenkarmes 20 und ist bereit für einen Überführungsvorgang.

Wenn die in der Stellung D befindliche Trägerachse voll bewickelt ist, so wird der Schwenkvorgang des Schwenkarmes 20 vollzogen, um eine leere Trägerachse 26 aus der Aufnahmeposition A in die Betriebsposition B zu überführen. Durch die leicht exzentrische Anordnung der Achsen 16 und 18 gelangt die Umfangsfläche der leeren Trägerachse auf den Umfang der Führungstrommel 12 und wird durch diese angetrieben. Dann wird der Antrieb der bewickelten Trägerachse in der Stellung D abgebremst, so daß zwischen Führungstrommel 12 und dem fertigen Wickel 14 eine Schlaufe geblasen und in diesem Bereich die Papierbahn durchtrennt wird mit der Folge, daß das voreilende Ende der Papierbahn P um die leere Trägerachse 26 gelegt und gewickelt wird. Die Andrückwalze 32 befindet sich dann im weggeschwenkten Zustand, wie dies durch strichpunktierte Linien in der Figur dargestellt ist. Die Trägerachse mit dem Wickel 14 an der Stelle D wird abgebremst und der Antrieb ausgekuppelt. Dann fahren der Führungsschlitten 44 und der Wickelantrieb gemeinsam von der Stelle D nach B, und es wird der fertige Wickel mittels des Transporthebels 52 von D nach E ausgeschoben. Der Transporthebel 52 wird daraufhin leer zurück von E nach B geschwenkt. Die neue Trägerachse schwenkt, angetrieben durch die Anlage an der Führungstrommel, nach B. Der Führungsschlitten 44 legt sich zusammen mit dem Wickelantrieb an der Stelle B gemeinsam an die Trägerachse 26 an, wobei der Transporthebel 52 die Trägerachse gegen den Führungsschlitten 44 drückt. Der Wickelantrieb beschleunigt dann auf die Synchrondrehzahl und wird gekuppelt. Schließlich wird die Andrückwalze 32 an den Wickel angelegt und schwenkt in die Betriebslage, während die Trägerachse gleichzeitig durch den Stellantrieb gemeinsam mit dem Wickelantrieb in die Lage C überführt wird, welche die Anfangsbetriebslage ist.

Wenn nun beim fortschreitenden Wickelvorgang der Wickel 14 hinsichtlich seines Durchmessers zunimmt, so erhöht sich der Druck auf die Andrückwalze mit der Folge eines Verschwenkens des Hilfshebels 34 und einer Einwirkung auf den induktiven Weggeber. In Abhängigkeit von der Betätigung des induktiven Weggebers erfolgt dann ein synchroner Antrieb des Führungsschlittens 44 und somit ein synchroner Weitertransport des Wickels 14 mit der zugehörigen Trägerachse 26.

## Patentansprüche

1. Vorrichtung für das kontinuierliche Aufwickeln einer Bahn aus blattförmigem Material, insbesondere einer Papierbahn, auf eine Trägerachse (26), mit einer die Bahn (P) umlenkenden Tragtrommel (12), einer Übergabeeinrichtung (20, 22, 28) für das Übergeben einer leeren Trägerachse (26) aus einer Aufnahmeposition (A) in eine Betriebsposition (B), einem Antrieb für den sich auf der Trägerachse bildenden Wickel (14) und einer während des Wickelbetriebs wirksamen Stütz- und Transporteinrichtung (44) für das Bewegen der Trägerachse (26) und zum Austragen der voll bewickelten Trägerachse, und mit einer Einrichtung zum Übergeben der zugeführten Bahn (P) von der voll bewickelten Trägerachse auf eine leere Trägerachse, dadurch gekennzeichnet, daß die Tragtrommel (12) die leere Trägerachse (26) durch Anlage der Umfangsflächen aneinander antreibt und im weiteren Betrieb als Führungstrommel (12) so angeordnet ist, daß sie sich stets im Abstand zum Wickel (14) befindet, daß in Verlaufsrichtung der Bahn (P) hinter der Führungstrommel (12) eine Andrückwalze (32) vorgesehen und so angeordnet ist, daß sie im weiteren Betrieb stets am Wickel (14) anliegt, daß die Andrückwalze (32) für das Erfassen der Zunahme des Wickels mit einem Sensor (42) verbunden ist, daß die Stütz- und Transporteinrichtung (44) für die Trägerachse (26) mit einem vom Sensor (42) gesteuerten Antrieb (48) verbunden ist, und daß ein eigener Wickelantrieb für das Drehen der Trägerachse (26) vorgesehen ist.

2. Vorrichtung nach Anspruch 1, dadurch gekennzeichnet, daß die Andrückwalze (32) über einen Hilfshebel (34) lageverstellbar an einem Schwenkhebel (36) angeordnet ist, daß der Hilfshebel (34) am Schwenkhebel (36) angelenkt ist und mit dem Sensor (42) in Wirkverbindung steht.

3. Vorrichtung nach Anspruch 1, dadurch gekennzeichnet, daß die Stütz- und Transporteinrichtung aus einem mit einem Spindeltrieb (46) verbundenen Führungsschlitten (44) besteht.

4. Vorrichtung nach Anspruch 1, dadurch gekennzeichnet, daß die Oberfläche der Führungstrommel (12) aufgerauht ist.

## Claims

1. Device for continuously winding sheets of material, in particular a paper web, on to a support shaft (26), comprising a support drum (12) guiding the web (P), a transfer device (20, 22, 28) for transferring an empty support shaft (26) from a receiving position (A) into an operating position (B), a drive for the package (14) forming on the support shaft and a support and transport device (44) effective during the winding operation for moving the support shaft (26) and for removing the fully wound support shaft, and comprising a device for transferring the web (P) supplied from the fully wound support shaft to an empty support shaft, characterised in that the support drum (12) drives the empty support shaft (26) by pressing the circumferential surfaces against one another and in subsequent operation is arranged as a guide drum (12) in such a manner that it is always situated at a distance from the package (14), that a contact roller (32) is provided behind the guide drum (12) in the feed direction of the web (P) and is arranged in such a manner that in subsequent operation it always bears against the package (14), that the contact roller (32) is connected to a sensor (42) for detecting the increase in the package, that the support and transport device (44) for the support shaft (26) is connected to a drive (48) controlled by the sensor (42) and that an individual package drive is provided for rotation of the support shaft (26).

2. Device according to claim 1, characterised in that the contact roller (32) is adjustably arranged on a pivoted lever (36) via an auxiliary lever (34), and that the auxiliary lever (34) is hinged on to the pivoted lever (36) and is operatively connected to the sensor (42).

3. Device according to claim 1, characterised in that the support and transport device consists of a slide (44) connected to a worm drive (46).

4. Device according to claim 1, characterised in that the surface of the guide drum (12) is roughened.

## Revendications

1. Dispositif d'enroulement continu d'une bande de matériau en feuilles, en particulier d'une bande de papier, sur un axe porteur (26), comprenant un rouleau porteur (12) qui dévie la bande (P), un dispositif de transfert (20, 22, 28) pour faire passer un axe porteur vide (26) d'une position de réception (A) dans une position de travail (B), un dispositif d'entraînement de la bobine (14) en cours de formation sur l'axe porteur, et un dispositif d'appui et de déplacement (44) qui agit lors de l'enroulement et qui est destiné à déplacer l'axe porteur (26) et à évacuer l'axe porteur entièrement garni, et comprenant un dispositif pour faire passer la bande entrante (P) de l'axe porteur entièrement garni à un axe porteur vide, caractérisé en ce que le rouleau porteur (12) entraîne l'axe porteur vide (26) par application de leurs surfaces périphériques l'une contre l'autre et, au cours du travail ultérieur, est disposé, en tant que rouleau de guidage (12), de façon à se trouver toujours à distance de la bobine (14), en ce qu'un tambour d'appui (32) est prévu derrière le rouleau de guidage (12) dans le sens de déplacement de la bande (P) et disposé de façon à être toujours appliqué contre la bobine (14) au cours du travail ultérieur, en ce que le tambour d'appui (32) est muni d'un capteur (42) pour enregistrer l'accroissement de la bobine, en ce que le dispositif d'appui et de déplacement (44) destiné à l'axe porteur (26) est relié à un dispositif d'entraînement (48) commandé par le capteur (42), et en ce qu'il est prévu un entraînement du dispositif d'enroulement pour faire tourner l'axe porteur (26).

2. Dispositif selon la revendication 1, caractérisé en ce que le tambour d'appui (32) est monté, de manière déplaçable, sur un levier pivotant (36) par l'intermédiaire d'un levier auxiliaire (34), et en ce que le levier auxiliaire (34) est articulé sur le levier pivotant (36) et coopère activement avec le capteur (42).

3. Dispositif selon la revendication 1, caractérisé en ce que le dispositif d'appui et de déplacement se compose d'un chariot de guidage (44) relié à un dispositif de commande (46) à broches.

4. Dispositif selon la revendication 1, caractérisé en ce que la surface du rouleau de guidage (12) est rugueuse.
